# EUROPÄISCHE PATENTSCHRIFT

(11) **EP 2 646 160 B1**
(45) Veröffentlichungstag und Bekanntmachung des Hinweises auf die Patenterteilung: **03.02.2016**
(21) Anmeldenummer: 11833565.2
(22) Anmeldetag: 01.12.2011
(51) Int. Cl.: B02C 17/16, B02C 17/18

(54) **DYNAMISCHES ELEMENT FÜR DIE TRENNEINRICHTUNG EINER RÜHRWERKSKUGELMÜHLE**
DYNAMIC ELEMENT FOR THE SEPARATING DEVICE OF A STIRRING BALL MILL
ÉLÉMENT DYNAMIQUE POUR LE DISPOSITIF DE SÉPARATION D'UN BROYEUR AGITATEUR À BILLES

(30) Priorität: 04.12.2010 DE 102010053484
(43) Veröffentlichungstag der Anmeldung: 09.10.2013
(73) Patentinhaber: NETZSCH-Feinmahltechnik GmbH, 95100 Selb (DE)
(72) Erfinder: PAUSCH, Horst, 95126 Schwarzenbach (DE); WOLFRUM, Jan, 95152 Selbitz (DE)
(74) Vertreter: Benninger, Johannes
(86) Internationale Anmeldenummer: PCT/DE2011/002060
(87) Internationale Veröffentlichungsnummer: WO 2012/083915

(56) Entgegenhaltungen:
- EP-A1- 1 468 739
- EP-A2- 0 260 604
- EP-A2- 1 970 124

## Beschreibung

Die vorliegende Erfindung betrifft eine Trenneinheit mit einem dynamischen Element für Rührwerkskugelmühlen.

Die deutsche Patentanmeldung DE 10 2007 043 670 A1 offenbart eine Rührwerkskugelmühle mit einem zylindrischen Mahlbehälter, wobei im Mahlbehälter eine mit einem Antrieb verbundene Rührwelle angeordnet ist. Die Rührwelle überträgt einen Teil der Antriebsenergie auf die Mahlhilfskörper, die im Mahlbehälter lose angeordnet sind. Vor dem Mahlgutauslass ist eine spiralförmige Trenneinrichtung angeordnet.

Die europäische Patentanmeldung EP 1 468 739 A1 offenbart eine zum Fein- und Feinstmahlen eines Gutes dienende, kontinuierlich arbeitende horizontale Rührwerkskugelmühle mit einer zylindrischen oder konischen Mahlkammer zur Aufnahme von Mahlkörpern. An einem Ende der Mahlkammer ist ein in den Innenraum der Mahlkammer mündender Gut-Einlass angeordnet. Am anderen Ende der Mahlkammer ist ein aus dem Innenraum herausführender Gut-Auslass platziert. Weiterhin ist ein mehrere Rührorgane aufweisendes und zur Kammerachse koaxiales Rührwerk vorhanden. Vor dem Gut-Auslass ist ein separat angetriebenes Abtrennsystem, das die Mahlkörper vom gemahlenen Gut trennt und zurück in den Innenraum der Mahlkammer fördert, angeordnet. Das Abtrennsystem wird aus einem Trennorgan gebildet, das zwei koaxial zur Kammerachse angeordnete Kreisscheiben besitzt. Zwischen den Kreisscheiben sind mehrere, um den Scheibenmittelpunkt symmetrisch verteilte, sowie vom Scheibenrand nach innen führende Förder- bzw. Flügelelemente angeordnet. Beim Betrieb der Abtrennvorrichtung erzeugen die Flügelelemente einen Gegendruck auf das Gut-Mahlkörper-Gemisch, so dass aufgrund der Zentrifugalkraft und der unterschiedlichen spezifischen Dichte die Mahlkörper vom Produkt getrennt und zurück in den Innenraum befördert werden.

Die europäische Patentschrift EP 0 627 262 B1 offenbart eine zum Fein- und Feinstmahlen eines Gutes dienende, kontinuierlich arbeitende Rührwerkskugelmühle. Diese Rührwerkskugelmühle ist mit einer zylindrischen oder konischen, zur Aufnahme von Mahlkörpern dienenden Mahlkammer versehen. Am einen Ende der Mahlkammer ist ein Mahlguteinlass angeordnet, welcher in den Innenraum der Mahlkammer mündet. Am anderen Ende der Mahlkammer ist ein Mahlgutauslass angeordnet, welcher aus dem Innenraum herausführt. Weiterhin weist die Rührwerkskugelmühle Rührorgane und ein sich zur Mahlkammerachse koaxial bewegendes Rührwerk zum Bewegen der Mahlkörper auf, wobei die Rührorgane schaufelrad- oder propellerartig ausgebildet sind und mehrere Förderelemente aufweisen. Beiderseits der Förderelemente ist je eine kreisförmige Scheibe angeordnet, wobei mindestens eine der beiden Scheiben mindestens eine zentrale Öffnung aufweist. Durch die zentrale Öffnung kann das aus den Mahlkörpern und dem zu mahlenden Gut gebildete Gemisch hindurchströmen. Die Rührorgane sind derart ausgebildet und bemessen, dass beim Betrieb der Rührwerkskugelmühle fortlaufend ein Teil des Gemisches über den Rand, der die zentrale Öffnung aufweisenden Scheibe, radial nach innen zur zentralen Öffnung zurückströmt. Von dort strömt das Gemisch in den Zwischenraum zwischen den Scheiben zurück. Dadurch bleibt eine gleichmäßige axiale Verteilung der Mahlkörper im Innenraum der Mahlkammer erhalten.

Die Druckschrift EP 0 260 604 A2 offenbart eine Trenneinrichtung für eine Rührwerkskugelmühle. Die Trenneinrichtung lässt behandeltes Mahlgut aus dem Mahlraum über den Mahlgutauslass austreten, während die Mahlkörper im Mahlraum zurückgehalten werden. Gemäß der Offenbarung weist die Trenneinrichtung die Gestalt eines Siebes auf, kann aber auch als Ringspaltanordnung ausgebildet sein. Der Erfindung liegt die Aufgabe zugrunde, eine Trenneinheit zu schaffen, mit welcher der Austrag von Mahlhilfskörpern aus einer Rührwerkskugelmühle vermeidbar ist.

Die obige Aufgabe wird durch eine Trenneinheit in einer Rührwerkskugelmühle gelöst, die die Merkmale des Anspruchs 1 umfasst. Weitere vorteilhafte Merkmale sind den Merkmalen der Unteransprüche zu entnehmen.

Eine weitere Aufgabe der Erfindung ist es, ein Verfahren bereit zu stellen, mit welchem der Austrag von Mahlhilfskörpern aus einer Rührwerkskugelmühle vermieden werden kann.

Diese Aufgabe wird durch ein Verfahren gelöst, welches die Merkmale des Anspruches 12 umfasst.

Es ist eine Rührwerkskugelmühle mit einem zylindrischen Mahlbehälter offenbart. Der Mahlbehälter weist mindestens einen Mahlguteinlass und mindestens einen Mahlgutauslass auf. Im Mahlbehälter ist eine mit einem Antrieb verbundene Rührwelle angeordnet. Die Rührwelle überträgt einen Teil der Antriebsenergie des Antriebs auf die Mahlhilfskörper. Die Mahlhilfskörper sind lose im Mahlbehälter verteilt. Weiterhin besitzt die Rührwerkskugelmühle eine dem Mahlgutauslass zugeordnete Trenneinheit, wobei die Trenneinheit um eine Rotationsachse angeordnet ist und/oder um diese Rotationsachse rotiert. Die Trenneinheit besteht aus mindestens zwei Komponenten, wovon eine Komponente mindestens eine Trenneinrichtung und eine zweite Komponente ein dynamisches Element zum Erzeugen eines Materialstromes ist. Das dynamische Element ist mit radial verlaufenden Kanälen oder Flügeln versehen. Insbesondere ist das dynamische Element hierbei zwischen der Trenneinrichtung der Trenneinheit und einem Endteil des Mahlbehälters angeordnet.

Erfindungsgemäß ist vorgesehen, dass das dynamische Element eine Kontaktseite zur Trenneinrichtung, eine Mittelbohrung und eine konisch ausgebildete Wirkoberfläche mit Öffnungen aufweist. Zwischen der Mittelbohrung und den Öffnungen der konisch ausgebildeten Wirkoberfläche sind Kanälen ausgebildet. Über die Mittelbohrung wird Mahlgut aus der Trenneinrichtung angesaugt und über die Kanäle zu den Öffnungen auf der Wirkoberfläche und somit aus dem dynamischen Element geleitet. Insbesondere wird das Mahlgut über die Kanäle radial nach außen abgegeben und tritt über die Öffnungen der konisch ausgebildeten Wirkoberfläche aus dem dynamischen Element aus. Weiterhin zeichnet sich das dynamische Element dadurch aus, dass der Querschnitt des dynamischen Elementes in Richtung des Endteils des Mahlbehälters abnimmt.Das dynamische Element der Trenneinheit ist mit einem Abstand zu einem Endteil des Mahlbehälters angeordnet. Der Abstand zwischen dem dynamischen Element und dem Endteil ist von 0,5 mm bis 30 mm einstellbar. In einer bevorzugten Ausführungsform ist der Abstand zwischen 2 mm und 15 mm variabel. Weiterhin ist der Abstand in der bevorzugten Ausführungsform axial zur Rührwelle verstellbar. Die Verstellung des Abstandes dient der Anpassung an verschieden große Mahlhilfskörper.

Die Oberfläche des dynamischen Elementes und das Endteil des Mahlbehälters sind konisch zueinander angeordnet. Der Winkel zwischen der Rotationsachse und der Oberfläche des Elements beziehungsweise zwischen der Rotationsachse und dem Endteil ist im Bereich von 5° bis 85° ausgestaltet. In einer bevorzugten Ausführungsform weist der Winkel einen Wert von 15° bis 80° auf.

Der Wert für das Verhältnis von der Länge der Trenneinheit zur Rührwellenlänge liegt im Bereich zwischen 1:1,1 und 1:2. Je nach dem wie die Trenneinheit ausgestaltet ist, kann der Wert für das Verhältnis auch im Bereich zwischen 1:1,3 und 1:1,7 liegen.

Die Rührwelle der Rührwerkskugelmühle ist mit einem Käfig versehen. Insbesondere umschließt ein Teil der Rührwelle die Trenneinheit. Dieser Teil wird als Käfig bezeichnet. Das Verhältnis vom Außendurchmesser der Trenneinheit zum Innendurchmesser des Käfigs liegt in einem Wertebereich von 1:1,05 bis 1:2. Weiterhin ist das Verhältnis des Außendurchmessers der Trenneinheit zum Außendurchmesser des Endteiles des Mahlbehälters für die Funktion der Trenneinheit wichtig. Dieses Verhältnis liegt in einem Bereich zwischen 1:1 und 1:1,2.

Gemäß einer Ausführungsform der Erfindung können die Trenneinrichtung und das dynamische Element miteinander gekoppelt sein. Alternativ können die Trenneinrichtung und das dynamische Element innerhalb der Trenneinheit unabhängig voneinander angeordnet sein. Gemäß einer Ausführungsform der Erfindung sind die Trenneinrichtung und / oder das dynamische Element mit der Rührwelle gekoppelt und können über diese angetrieben werden. Alternativ sind die Trenneinrichtung und / oder das dynamische Element von der Rührwelle entkoppelt sind und weisen (jeweils) einen eigenen Antrieb auf.

Der Antrieb des Käfigs beziehungsweise des die Trenneinheit umschließenden Teils der Rührwelle erfolgt über die Rührwelle. Weiterhin kann ein separater Antrieb zur Erzeugung der Drehbewegung der Trenneinrichtung vorgesehen sein. Für die Gestaltung der Trenneinrichtung sind verschiedene Ausgestaltungsformen möglich. Die Trenneinrichtung kann ein Sieb, eine Siebpatrone oder eine Spirale sein. Aus dem Stand der Technik sind viele Trenneinrichtungen für Rührwerkskugelmühlen bekannt. Diese bekannten Trenneinrichtungen können mit dem erfindungsgemäßen dynamischen Element ebenfalls kombiniert werden.

Weiterhin ist ein Verfahren zum Betreiben einer Rührwerkskugelmühle mit einer erfindungsgemäßen Trenneinheit offenbart. Hierbei wird eine Trenneinheit verwendet, die aus mindestens zwei Komponenten besteht, wobei mindestens eine Trenneinrichtung mit mindestens einem dynamischen Element kombiniert wird. Das dynamische Element ist zwischen der Trenneinheit und einem Endteil des Mahlbehälters angeordnet. Durch das dynamische Element eine Materialströmung innerhalb der Trenneinheit erzeugt wird, so dass zwischen dem Ausgang der Trenneinheit und deren Eingang innerhalb des Mahlbehälters eine Materialzirkulation stattfindet. Insbesondere erzeugt das dynamische Element eine Materialströmung zwischen dem Ausgang und dem Eingang der Trenneinrichtung und dadurch eine Materialzirkulation. Durch die Materialzirkulation ist es nicht mehr möglich, dass Mahlhilfskörper, in einen durch einen Abstand zwischen dem dynamischen Element und dem Endteil des Mahlbehälters ausgebildeten Spalt eintreten können. Das dynamische Element erzeugt eine Strömung zwischen dem Auslass und dem Einlass der Trenneinheit.

Die Trenneinrichtung und das dynamische Element werden miteinander und/oder unabhängig voneinander, sowie mit der Rührwelle gekoppelt oder von dieser entkoppelt, angetrieben. Je nachdem, welches Material in der Rührwerkskugelmühle verarbeitet wird, kann es sinnvoll sein, verschiedene Betriebszustände einzustellen. Hierbei kann es auch sinnvoll sein, die Rührwelle mit einer anderen Geschwindigkeit rotatorisch zu bewegen als die Kombination aus Trenneinrichtung und dynamischen Element.

Der Druck, der durch die Zirkulationsströmung erzeugt wird, ist im Übergangsbereich zum Käfig höher als am Ende der Trenneinheit. Durch die Drehbewegung des dynamischen Elements entsteht ein radial von der Rotationsachse zur Rührwelle hin gerichteter Materialstrom.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Fig. 1 zeigt den schematischen Aufbau einer erfindungsgemäßen Rührwerkskugelmühle mit einer spiralförmigen Trenneinrichtung.
Fig. 2 zeigt den schematischen Aufbau einer erfindungsgemäßen Rührwerkskugelmühle, wobei die Trenneinrichtung eine Siebpatrone ist.
Fig. 3a und 3b zeigen die Längen- und Durchmesserverhältnisse von verschiedenen Trenneeinheitskonfigurationen.
Fig. 4 zeigt den schematischen Aufbau eines dynamischen Elements.

Die Fig. 5 und 6 zeigen schematisch mögliche Ausgestaltungsformen des dynamischen Elements.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind.

Fig. 1 zeigt den schematischen Aufbau einer erfindungsgemäßen Rührwerkskugelmühle 20 mit einer Trenneinheit 30. Die dargestellte Rührwerkskugelmühle 20 besteht aus einem Mahlbehälter 22, welcher mit einem Mahlguteinlass 24 und einem Mahlgutauslass 26 versehen ist. Im Mahlbehälter 22 ist zentral eine Rührwelle 28 angeordnet. Innerhalb der Rührwelle 28 ist die Trenneinheit 30 angeordnet. Der Teil der Rührwelle 28, der die Trenneinheit 30 umschließt wird als Käfig 44 bezeichnet. Dieser Käfig 44 kann axiale Aussparungen 45 oder Ähnliches aufweisen, so dass durch diese axialen Aussparungen 45 hindurch zum Beispiel Mahlhilfskörper zurück in den Mahlbehälter 22 gelangen können. In dem in der Figur 1 dargestellten Ausführungsbeispiel ist die Trenneinrichtung 31 spiralförmig ausgestaltet. Der Trenneinrichtung 31 ist ein dynamisches Element 32 zum Erzeugen eines Materialstroms zugeordnet. Das dynamische Element 32 ist in einem Abstand a vom Endteil 27 des Mahlbehälters 22 positioniert. Durch den als Abstand a definierten Spalt 42 kann das Mahlgut zwischen dem dynamischen Element 32 und dem Endteil 27 strömen. Die Materialströmung wird durch eine rotatorische Bewegung des Elements 32 um die Rotationsachse 29 herum erzeugt.

Fig. 2 zeigt den schematischen Aufbau einer erfindungsgemäßen Rührwerkskugelmühle 20, wobei die Trenneinrichtung 31 ein Sieb oder eine Siebpatrone ist. Die Trenneinrichtung 31 ist mit einem dynamischen Element 32 zum Erzeugen eines Materialstroms gekoppelt.

Die Fig. 3a und 3b zeigen die Längen- und Durchmesserverhältnisse von verschiedenen Trenneinheitskonfigurationen. In der Figur 3a ist eine Rührwerkskugelmühle 20 mit einer langen Trenneinrichtung 31 dargestellt. Die Figur 3b hingegen zeigt eine Rührwerkskugelmühle 20 mit einer kurzen Trenneinrichtung 31.

Bei der in der Fig. 3a dargestellten Rührwerkskugelmühle 20 ist die Trenneinheit 30 von der Rührwelle 28 umgeben. Der Trenneinrichtung 31 mit der Länge I' schließt sich das dynamische Element 32 mit der Länge I" an. Die Rührwelle 28 ist mit einer Länge L deutlich länger als die Trenneinheit 30 mit der Länge I. Zwischen dem dynamischen Element 32 und dem Endteil 27 ist ein Spalt 42 ausgebildet. Die Spaltweite 42 ist vom Abstand a bestimmt, welcher je nach Ausgestaltungsform der Rührwerkskugelmühle 20 und je nach Größe der Mahlhilfskörper (nicht dargestellt) angepasst werden kann. Für die Funktion der Trenneinheit 30 ist es wichtig, dass das dynamische Element 32 und das Endteil 27 nicht nur in einem definierten Abstand a, sondern auch in einem bestimmten Winkel w zueinander angeordnet sind. Weiterhin ist zu erkennen, dass der Innendurmesser D der Rührwelle 28 minimal größer ist als der Außendurchmesser d der Trenneinheit 30. Der Außendurchmesser d' des Endteils 27 ist jedoch deutlich geringer als der Innendurchmesser D der Rührwelle 28.

Die Fig. 3b ist bis auf die Länge der Trenneinheit 30 und seiner verschiedenen Bestandteile mit der Figur 3a identisch. Die Länge I der Trenneinheit 30 setzt sich aus der Länge I' der Trenneinrichtung 31 und aus der Länge I" des dynamischen Elements 32 zusammen. Bei der in der Figur 3b dargestellten Ausführungsform ist die Länge L der Rührwelle 28 jedoch geringer als die Länge I der Trenneinheit 30. Weiterhin wird das Endteil 27 nur geringfügig von der Rührwelle 28 überlagert.

Fig. 4 zeigt den schematischen Aufbau eines dynamischen Elements 32 zur Erzeugung einer Materialströmung. Das Element 32 ist derart aufgebaut, dass es rotationssymetrisch um die Rotationsachse 29 verläuft. Die Kontaktseite 36 des Elements 32 steht im eingebauten Zustand mit einer Trenneinrichtung (nicht dargestellt) in Wirkzusammenhang. Über eine Mittelbohrung 33 wird Mahlgut aus der Trenneinrichtung angesaugt und über die Kanäle 34 radial nach außen, in Strömungsrichtung 37 wieder abgegeben. Durch die Öffnungen 39 an der Wirkoberfläche 38 des Elements 32 kann der Mahlgutstrom aus dem Element 32 austreten. Deutlich ist die konische Gestaltung der Wirkoberfläche 38 des Elements 32 erkennbar. Der Querschnitt des Elements nimmt in Richtung zum Endteil (nicht dargestellt) ab.

Die Fig. 5 und 6 zeigen schematisch mögliche Ausgestaltungsformen des dynamischen Elements 32. Die Fig. 5 zeigt ein dynamisches Element 32 in einer Frontalansicht. Die Kanäle 34 zum Erzeugen einer Materialströmung verlaufen in einer bogenförmigen Linie von der Mittelbohrung 33 nach außen zur Wirkoberfläche 38 des Elements 32.

In der Fig. 6 ist eine weitere Ausgestaltungsform eines dynamischen Elements 32 dargestellt. Die Kanäle 34 verlaufen von der Mittelbohrung 33 radial nach außen zur Wirkoberfläche 38. Die kurzen Kanäle 35 sind im Bereich der Mittelbohrung 33 vom Material des Elements 32 verdeckt. Durch die konische Ausgestaltung des Elements 32 treten diese kurzen Kanäle 35 erst in der Nähe der Kontaktseite (nicht dargestellt) hervor.

Die Erfindung wurde unter Bezugnahme auf eine bevorzugte Ausführungsform beschrieben.

### Bezugszeichen

- 20: Rührwerkskugelmühle
- 22: Mahlbehälter
- 24: Mahlguteinlass
- 26: Mahlgutauslass
- 27: Endteil des Mahlbehälters
- 28: Rührwelle
- 29: Rotationsachse
- 30: Trenneinheit
- 31: Trenneinrichtung
- 32: Element zum Erzeugen eines Materialstromes
- 33: Mittelbohrung
- 34: Kanäle
- 35: kurze Kanäle
- 36: Kontaktseite des Elements
- 37: Strömungsrichtungen
- 38: Oberfläche des Elements
- 39: Öffnungen
- 42: Spalt
- 44: Käfig
- 45: Aussparungen
- a: Abstand
- w: Winkel
- L: Rührwellenlänge
- I: Länge der Trenneinheit
- I': Länge der Trenneinrichtung
- I": Länge des Elements
- D: Innendurchmesser der Rührwelle
- d: Außendurchmesser der Trenneinheit
- d': Außendurchmesser des Endteils

## Patentansprüche

1. Rührwerkskugelmühle (20) mit einem zylindrischen Mahlbehälter (22) der mindestens einen Mahlguteinlass (24) und mindestens einen Mahlgutauslass (26) aufweist, wobei im Mahlbehälter (22) eine mit einem Antrieb verbundene Rührwelle (28) angeordnet ist, die einen Teil der Antriebsenergie auf Mahlhilfskörper überträgt, wobei die Mahlhilfskörper im Mahlbehälter (22) lose verteilt sind und einer dem Mahlgutauslass (26) der Rührwerkskugelmühle (20) zugeordneten Trenneinheit (30), wobei die Trenneinheit (30) um eine Rotationsachse (29) angeordnet ist und/oder um diese Rotationsachse (29) rotiert, wobei die Trenneinheit (30) aus mindestens zwei Komponenten besteht, wovon eine Komponente mindestens eine Trenneinrichtung (31) und eine zweite ein dynamisches Element (32) mit radial verlaufenden Kanälen (34) oder Flügeln zum Erzeugen eines Materialstromes innerhalb der Trenneinheit (30) ist, wobei das dynamische Element (32) zwischen der Trenneinrichtung (31) der Trenneinheit und einem Endteil (27) des Mahlbehälters (22) angeordnet ist, **dadurch gekennzeichnet, dass** das dynamische Element (32) eine Kontaktseite (36) zur Trenneinrichtung (31), eine Mittelbohrung (33), über die Mahlgut aus der Trenneinrichtung (31) ansaugbar ist, eine konisch ausgebildete Wirkoberfläche (38) mit Öffnungen (39) und zwischen der Mittelbohrung (33) und den Öffnungen (39) ausgebildeten Kanälen (34) aufweist und dass der Querschnitt des dynamischen Elementes (32) in Richtung des Endteils (27) des Mahlbehälters (22) abnimmt.

2. Rührwerkskugelmühle (20) nach Anspruch 1, **dadurch gekennzeichnet, dass** das dynamische Element (32) mit einem Abstand (a) zwischen dem dynamischen Element (32) und dem Endteil (27) des Mahlbehälters (22), insbesondere zu einem Endteil (27) des Mahlbehälters (22) angeordnet ist.

3. Rührwerkskugelmühle (20) nach Anspruch 2, **dadurch gekennzeichnet, dass** der Abstand (a) von 0,5 mm bis 30 mm, vorzugsweise von 2 mm bis 15 mm einstellbar ist.

4. Rührwerkskugelmühle (20) nach einem der Ansprüche 1 bis 3, **dadurch gekennzeichnet, dass** eine Oberfläche (38) des dynamischen Elementes (32) und das Endteil (27) des Mahlbehälters (22) konisch zueinander angeordnet sind.

5. Rührwerkskugelmühle (20) nach einem der Ansprüche 1 bis 4, **dadurch gekennzeichnet, dass** das Verhältnis der Länge (I) der Trenneinheit (30) zur Rührwellenlänge (L) im Bereich zwischen 1:1,1 und 1:2, vorzugsweise im Bereich zwischen 1:1,3 und 1:1,7 liegt.

6. Rührwerkskugelmühle (20) nach einem der Ansprüche 1 bis 5, **dadurch gekennzeichnet, dass** ein Teil (44) der Rührwelle (28) die Trenneinheit (30) umschließt, wobei das Verhältnis vom Außendurchmesser (d) der Trenneinheit (30) zum Innendurchmesser (D) die Trenneinheit (30) umschließenden Teils (44) der Rührwelle (28) in einem Bereich von 1:1,05 bis 1:2 liegt.

7. Rührwerkskugelmühle (20) nach einem der Ansprüche 1 bis 6, **dadurch gekennzeichnet, dass** das Verhältnis des Außendurchmessers (d) der Trenneinheit (30) zum Außendurchmesser (d') des Endteiles (27) des Mahlbehälters (22) in einem Bereich zwischen 1:1 und 1:1,2 liegt.

8. Rührwerkskugelmühle (20) nach einem der Ansprüche 1 bis 7, **dadurch gekennzeichnet, dass** die Trenneinrichtung (31) und das dynamische Element (32) miteinander gekoppelt sind und/oder unabhängig voneinander sind, sowie mit der Rührwelle (28) gekoppelt und über die Rührwelle (28) antreibbar oder von dieser entkoppelt sind und einen eigenen Antrieb aufweisen.

9. Rührwerkskugelmühle (20) nach einem der Ansprüche 1 bis 8, **dadurch gekennzeichnet, dass** der Antrieb eines die Trenneinheit (30) umschließenden Teils (44) der Rührwelle (28) über die Rührwelle (28) erfolgt.

10. Rührwerkskugelmühle (20) nach einem der Ansprüche 1 bis 9, **dadurch gekennzeichnet, dass** ein separater Antrieb zur Erzeugung der Drehbewegung der Trenneinheit (30) vorgesehen ist.

11. Rührwerkskugelmühle (20) nach einem der Ansprüche 1 bis 10, **dadurch gekennzeichnet, dass** die Trenneinrichtung (31) ein Sieb, eine Siebpatrone oder eine Spirale ist.

12. Verfahren zum Betreiben einer Rührwerkskugelmühle (20) gemäß einem der Ansprüche 1 bis 11, wobei eine Trenneinheit (30) verwendet wird, die aus mindestens zwei Komponenten besteht, wobei mindestens eine Trenneinrichtung (31) mit mindestens einem dynamischen Element (32) kombiniert wird, das zwischen der Trenneinrichtung (31) der Trenneinheit und einem Endteil (27) des Mahlbehälters (22) angeordnet ist, wobei durch das dynamische Element (32) eine Materialströmung innerhalb der Trenneinheit (30) erzeugt wird, so dass zwischen dem Ausgang der Trenneinheit (30) und deren Eingang innerhalb des Mahlbehälters (22) eine Materialzirkulation stattfindet **dadurch gekennzeichnet, dass** das dynamische Element (32) eine Kontaktseite (36) zur Trenneinrichtung (31), eine Mittelbohrung (33), eine konisch ausgebildete Wirkoberfläche (38) mit Öffnungen (39) und zwischen der Mittelbohrung (33) und den Öffnungen (39) ausgebildeten Kanälen (34) aufweist und dass der Querschnitt des dynamischen Elementes (32) in Richtung des Endteils (27) des Mahlbehälters (22) abnimmt, wobei Mahlgut über die Mittelbohrung (33) des dynamischen Elements (32) aus der Trenneinrichtung (31) angesaugt wird und über die Kanäle (34) des dynamischen Elements (32) radial nach außen abgegeben wird.

13. Verfahren nach Anspruch 12, wobei der Mahlgutstrom über die Öffnungen (39) der konisch ausgebildeten Wirkoberfläche (38) aus dem dynamischen Element (32) austritt.

14. Verfahren nach Anspruch 12 oder 13, wobei das dynamische Element (32) eine Materialströmung zwischen dem Ausgang und dem Eingang der Trenneinrichtung (31) erzeugt wird, wodurch eine Materialzirkulation entsteht, die das Eindringen von Mahlhilfskörpern in einen durch einen Abstand (a) zwischen dem dynamischen Element (32) und dem Endteil (27) des Mahlbehälters (22) ausgebildeten Spalt (42) vermieden wird.

15. Verfahren nach einem der Ansprüche 12 bis 14, **dadurch gekennzeichnet, dass** die Trenneinrichtung (31) und das dynamische Element (32) miteinander und/oder unabhängig voneinander, sowie mit der Rührwelle (28) gekoppelt oder von dieser entkoppelt, angetrieben.

16. Verfahren nach einem der Ansprüche 12 bis 15, **dadurch gekennzeichnet, dass** durch die Drehbewegung des dynamischen Elements (32) ein radial von der Rotationsachse (29) zur Rührwelle (28) hin gerichteter Materialstrom entsteht.

## Claims

1. An agitator ball mill (20) with a cylindrical grinding container (22) which comprises at least one grinding stock inlet (24) and at least one grinding stock outlet (26), wherein an agitator shaft (28) connected to a drive is disposed in the grinding container (22), said agitator shaft transmitting a part of the drive energy to auxiliary grinding bodies, wherein the auxiliary grinding bodies are distributed loosely in the grinding container (22), and with a separating unit (30) assigned to the grinding stock outlet (26) of the agitator ball mill (20), wherein the separating unit (30) is disposed around a rotational axis (29) and/or rotates around this rotational axis (29), wherein the separating unit (30) comprises at least two components, whereof one component is at least one separating device (31) and whereof a second is a dynamic element (32) with radially running channels (34) or vanes for generating a material flow inside the separating unit (30), wherein the dynamic element (32) is disposed between the separating device (31) of the separating unit and an end part (27) of the grinding container (22), **characterised in that** the dynamic element (32) comprises a contact side (36) to the separating device (31), a central bore (33), via which grinding stock can be sucked out of the separating device (31), a conically constituted active surface (38) with openings (39) and channels (34) constituted between the central bore (33) and the openings (39) and that the cross-section of the dynamic element (32) diminishes in the direction of the end part (27) of the grinding container (22).

2. The agitator ball mill (20) according to claim 1, **characterised in that** the dynamic element (32) is disposed with a spacing (a) between the dynamic element (32) and the end part (27) of the grinding container (22), in particular with respect to an end part (27) of the grinding container (22).

3. The agitator ball mill (20) according to claim 2, **characterised in that** the spacing (a) can be adjusted from 0.5 mm to 30 mm, preferably from 2 mm to 15 mm.

4. The agitator ball mill (20) according to any one of claims 1 to 3, **characterised in that** a surface (38) of the dynamic element (32) and the end part (27) of the grinding container (22) are disposed conically relative to one another.

5. The agitator ball mill (20) according to any one of claims 1 to 4, **characterised in that** the ratio of the length (1) of the separating unit (30) to the agitator shaft length (L) lies in the range between 1:1.1 and 1:2, preferably in the range between 1:1.3 and 1:1.7.

6. The agitator ball mill (20) according to any one of claims 1 to 5, **characterised in that** a part (44) of the agitator shaft (28) surrounds the separating unit (30), wherein the ratio of the external diameter (d) of the separating unit (30) to the internal diameter (D) of the part (44) of the agitator shaft (28) that surrounds the separating unit (30) lies in a range from 1:1.05 to 1:2.

7. The agitator ball mill (20) according to any one of claims 1 to 6, **characterised in that** the ratio of the external diameter (d) of the separating unit (30) to the external diameter (d') of the end part (27) of the grinding container (22) lies in a range between 1:1 and 1:1.2.

8. The agitator ball mill (20) according to any one of claims 1 to 7, **characterised in that** the separating unit (31) and the dynamic element (32) are coupled with one another and/or are independent of one another, and are coupled with the agitator shaft (28) and can be driven by the agitator shaft (28) or are decoupled from the latter and have a drive of their own.

9. The agitator ball mill (20) according to any one of claims 1 to 8, **characterised in that** the drive of a part (44) of the agitator shaft (28) that surrounds the separating unit (30) takes place via the agitator shaft (28).

10. The agitator ball mill (20) according to any one of claims 1 to 9, **characterised in that** a separate drive is provided for generating the rotational motion of the separating unit (30).

11. The agitator ball mill (20) according to any one of claims 1 to 10, **characterised in that** the separating device (31) is a sieve, a sieve cartridge or a spiral.

12. A method for operating an agitator ball mill (20) according to any one of claims 1 to 11, wherein a separating unit (30) is used, which comprises at least two components, wherein at least one separating device (31) is combined with at least one dynamic element (32), which is disposed between the separating device (31) of the separating unit and an end part (27) of the grinding container (22), wherein a material flow is generated inside the separating unit (30) by the dynamic element (32), so that a material circulation takes place between the outlet of the separating unit (30) and its inlet inside the grinding container (22), **characterised in that** the dynamic element (32) comprises a contact side (36) to the separating device (31), a central bore (33), a conically constituted active surface (38) with openings (39) and channels (34) constituted between the central bore (33) and the openings (39) and that the cross-section of the dynamic element (32) diminishes in the direction of the end part (27) of the grinding container (22), wherein grinding stock is sucked out of the separating device (31) via the central bore (33) of the dynamic element (32) and is delivered radially outwards via the channels (34) of the dynamic element (32).

13. The method according to claim 12, wherein the grinding stock flow exits out of the dynamic element (32) via the openings (39) of the conically constituted active surface (38).

14. The method according to claim 12 or 13, wherein the dynamic element (32) generates a material flow between the outlet and the inlet of the separating device (31), as a result of which a material circulation arises, which prevents the penetration of auxiliary grinding bodies into a gap (42) constituted by a spacing (a) between the dynamic element (32) and the end part (27) of the grinding container (22).

15. The method according to any one of claims 12 to 14, **characterised in that** the separating device (31) and the dynamic element (32) are driven together and/or independently of one another, and coupled with the agitator shaft (28) or decoupled from the latter.

16. The method according to any one of claims 12 to 15, **characterised in that** the material flow directed radially from the rotational axis (29) towards the agitator shaft (28) arises as a result of the rotational motion of the dynamic element (32).

## Revendications

1. Broyeur agitateur à billes (20) comprenant un réservoir de broyage cylindrique (22) qui présente au moins une entrée de matière à broyer (24) et au moins une sortie de matière à broyer (26), sachant qu'un arbre agitateur (28) relié à un entraînement est disposé dans le réservoir de broyage (22) qui transmet une partie de l'énergie d'entraînement à des corps auxiliaires de broyage, sachant que les corps auxiliaires de broyage sont répartis de manière non fixe dans le réservoir de broyage (22), et une unité de séparation (30) attribuée à la sortie de matière à broyer (26) du broyeur agitateur à billes (20), sachant que l'unité de séparation (30) est disposée autour d'un axe de rotation (29) et/ou tourne sur cet axe de rotation (29), sachant que l'unité de séparation (30) est composée d'au moins d'au moins deux composantes, dont une composante est au moins un dispositif de séparation (31) et une deuxième un élément dynamique (32) comprenant des canaux (34) ou des ailettes dans le sens radial pour produire un flux de matière à l'intérieur de l'unité de séparation (30), sachant que l'élément dynamique (32) est disposé entre le dispositif de séparation (31) de l'unité de séparation et une partie d'extrémité (27) du réservoir de broyage (22), **caractérisé en ce que** l'élément dynamique (32) présente une face de contact (36) vers le dispositif de séparation (31), un alésage central (33) par lequel de la matière à broyer peut être aspirée hors du dispositif de séparation (31), une surface active conique (38) comprenant des ouvertures (39) et des canaux (34) formés entre l'alésage central (33) et les ouvertures (39), et **en ce que** la section transversale de l'élément dynamique (32) décroît en direction de la partie d'extrémité (27) du réservoir de broyage (22).

2. Broyeur agitateur à billes (20) selon la revendication 1, **caractérisé en ce que** l'élément dynamique (32) est disposé à un écart (a) entre l'élément dynamique (32) et la partie d'extrémité (27) du réservoir de broyage (22), en particulier vers une partie d'extrémité (27) du réservoir de broyage (22).

3. Broyeur agitateur à billes (20) selon la revendication 2, **caractérisé en ce que** l'écart (a) peut être réglé de 0,5 mm à 30 mm, de préférence de 2 mm à 15 mm.

4. Broyeur agitateur à billes (20) selon l'une des revendications 1 à 3, **caractérisé en ce qu'**une surface (38) de l'élément dynamique (32) et la partie d'extrémité (27) du réservoir de broyage (22) sont disposées coniques l'une par rapport à l'autre.

5. Broyeur agitateur à billes (20) selon l'une des revendications 1 à 4, **caractérisé en ce que** le rapport de la longueur (1) de l'unité de séparation (30) à la longueur de l'arbre agitateur (L) est situé dans la plage entre 1:1,1 et 1;2, de préférence dans la plage entre 1:1,3 et 1:1,7.

6. Broyeur agitateur à billes (20) selon l'une des revendications 1 à 5, **caractérisé en ce qu'**une partie (44) de l'arbre agitateur (28) entoure l'unité de séparation (30), sachant que le rapport du diamètre extérieur (d) de l'unité de séparation (30) au diamètre intérieur (D) de la partie (44) de l'arbre agitateur (28) entourant l'unité de séparation (30) est situé dans la plage de 1:1,05 à 1:2.

7. Broyeur agitateur à billes (20) selon l'une des revendications 1 à 6, **caractérisé en ce que** le rapport du diamètre extérieur (d) de l'unité de séparation (30) au diamètre extérieur (d') de la partie d'extrémité (27) du réservoir de broyage (22) est situé dans la plage entre 1:1 et 1:1,2.

8. Broyeur agitateur à billes (20) selon l'une des revendications 1 à 7, **caractérisé en ce que** le dispositif de séparation (31) et l'élément dynamique (32) sont couplés entre eux et/ou indépendamment l'un de l'autre, ainsi que couplés à l'arbre agitateur (28) et peuvent être entraînés par l'arbre agitateur (28) ou désaccouplés de celui-ci et présentent leur propre entraînement.

9. Broyeur agitateur à billes (20) selon l'une des revendications 1 à 8, **caractérisé en ce que** l'entraînement d'une partie (44) de l'arbre agitateur (28) entourant l'unité de séparation (30) s'effectue par l'arbre agitateur (28).

10. Broyeur agitateur à billes (20) selon l'une des revendications 1 à 9, **caractérisé en ce qu'**un entraînement séparé est prévu pour produire la rotation de l'unité de séparation (30).

11. Broyeur agitateur à billes (20) selon l'une des revendications 1 à 10, **caractérisé en ce que** le dispositif de séparation (31) est un tamis, une cartouche à tamis ou une hélice.

12. Procédé destiné au fonctionnement d'un broyeur agitateur à billes (20) selon l'une des revendications 1 à 11, dans lequel une unité de séparation (30) est employée, qui est composée d'au moins deux composantes, sachant qu'au moins un dispositif de séparation (31) est combiné à au moins un élément dynamique (32) qui est disposé entre le dispositif de séparation (31) de l'unité de séparation et une partie d'extrémité (27) du réservoir de broyage (22), sachant qu'un flux de matière à l'intérieur de l'unité de séparation (30) est produit par l'élément dynamique (32), de sorte qu'entre la sortie de l'unité de séparation (30) et son entrée à l'intérieur du réservoir de broyage (22) a lieu une circulation de matière, sachant que l'élément dynamique (32) présente une face de contact (36) vers l'unité de séparation (31), un alésage central (33), une surface active conique (38) avec des ouvertures (39) et des canaux (34) formés entre l'alésage central (33) et les ouvertures (39) et que la section transversale de l'élément dynamique (32) décroît en direction de la partie d'extrémité (27) du réservoir de broyage (22), sachant que de la matière à broyer est aspirée hors du dispositif de séparation (31) par l'alésage central (33) de l'élément dynamique (32) et est renvoyée radialement vers l'extérieur par les canaux (34) de l'élément dynamique (32).

13. Procédé selon la revendication 12, dans lequel le flux de matière à broyer sort de l'élément dynamique (32) par les ouvertures (39) de la surface active conique (38).

14. Procédé selon la revendication 12 ou 13, dans lequel l'élément dynamique (32) produit un flux de matière entre la sortie et l'entrée du dispositif de séparation (31), ce qui produit une circulation de matière qui évite la pénétration de corps auxiliaires de broyage dans une fente (42) formée par un écart (a) entre l'élément dynamique (32) et la partie d'extrémité (27) du réservoir de broyage (22).

15. Procédé selon l'une des revendications 12 à 14, **caractérisé en ce que** le dispositif de séparation (31) et l'élément dynamique (32) sont entraînés ensemble et/ou indépendamment l'un de l'autre, également couplés avec l'arbre agitateur (28) ou désaccouplés de celui-ci

16. Procédé selon l'une des revendications 12 à 15, **caractérisé en ce qu'**un flux de matière dirigé radialement de l'axe de rotation (29) vers l'arbre agitateur (28) est créé par la rotation de l'élément dynamique (32).
